# FASCICULE DE BREVET EUROPEEN

(11) **EP 0 108 701 B1**
(45) Date de publication et mention de la délivrance du brevet: **04.06.1986**
(21) Numéro de dépôt: 83440052.5
(22) Date de dépôt: 19.10.1983
(51) Int. Cl.: B65D 8/18

(54) **Contenant à fond et/ou à couvercle sertis et son procédé de fabrication**
Behälter mit durch Umbördeln befestigtem Boden und/oder Deckel und Verfahren zu seiner Herstellung
Container with seamed top and/or bottom covers, and method of manufacturing it

(30) Priorité: 08.11.1982 FR 8218837
(43) Date de publication de la demande: 16.05.1984
(73) Titulaire: Sireix, Georges, F-68400 Riedisheim (FR)
(72) Inventeur: Sireix, Georges, F-68400 Riedisheim (FR)
(74) Mandataire: Aubertin, François

## Description

Linvention concerne, d'une part, un contenant à fond et/ou à couvercle sertis, notamment boîte d'emballage pour des produits alimentaires, chimiques, industriels ou autres, en particulier pour des produits sous pression ou des produits nécessitant un traitement thermique tels que pasteurisation ou stérilisation et formé d'un corps tubulaire creux composite, d'un fond et/ou d'un couvercle composés d'un flasque obturateur, d'une collerette et d'un rebord annulaire replié sur le pourtour des extrémités du corps tubulaire creux, ledit contenant comportant en outre, une liaison thermofusible pour la fixation du fond et/ou du couvercle, s'étendant sur toute la hauteur de la collerette, enjambant les chants supérieur et/ou inférieur du corps tubulaire creux et recouvrant les extrémités de ce dernier d'une hauteur correspondant à la hauteur de l'extrémité repliée du rebord annulaire du fond et/ou du couvercle, et d'autre part, un procédé de fabrication de ce contenant.

On connaît déjà, par le document FR-A-2 473 994, un récipient composite perfectionné et son procédé de fabrication. Selon ce document, le corps cylindrique du récipient est formé d'une structure composite dans laquelle une matière structurale est prise en sandwich entre deux pellicules de polypropylène. En outre, un joint hermétique est mis en place entre le corps et le couvercle par l'adjonction de matières disposés le long de la zone de sertissage.

On connaît également, par le document US-A-4 270 475, un procédé de formation de containers à bords lisses. Dans ce procédé, on utilise un couvercle dont le rebord est de diamètre légèrement inférieur à celui du corps cylindrique du container. On réalise ensuite un sertissage à double rabattement du couvercle, ce qui permet de replier les extrémités du corps cylindrique du container légèrement vers l'intérieur de façon à ce que le container muni de son couvercle présente une paroi lisse. Selon ce brevet, le corps du container est formé d'une couche de carton spiralé recouvert dans sa partie interne d'un film plastifié.

On connaît, par le document US-A-2 986 319, un container aéré et son procédé de fabrication. Selon ce procédé, le container, destiné à laisser échapper les gaz internes, est composé d'un corps cylindrique revêtu dans sa partie interne d'un film étanche. Toutefois, lors de la mise en place du couvercle sur le corps du container, on intercale entre les deux pièces une couche de matériaux poreux au gaz.

Par le document FR-A-2 320 867, on connaît un récipient à paroi mince à couvercle serti et le procédé pour réaliser ce récipient. A cet effet, une matière de scellement est disposée entre le couvercle et le corps du récipient. Le couvercle sertit sur sa périphérie un double repliage et est rabattu contre la paroi extrême du récipient.

On connaît, en outre, par le document GB-A-1 124 636, un contenant du type énoncé dans le préambule de la revendication 1. Un tel contenant comprend un corps tubulaire composite, un couvercle et un fond et une liaison thermofusible intercalée entre ledit couvercle et/ou fond et le corps tubulaire pour la fixation à celui-ci, le conteneur décrit dans ce document pouvant recevoir des liquides à stériliser. Toutefois, cet emballage nécessite la présence d'un renforcement annulaire localisé au voisinage des extrémités du corps tubulaire et se présentant sous la forme d'un bourrelet saillant.

Toutefois, ces emballages comportant un corps tubulaire composite constitués notamment de plusieurs bandes de carton collées ensemble ne peuvent renfermer des produits sous pression tels que bière, champagne ou autres et, par voie de conséquence, des produits sous vide. En effet, il a été constaté que sous l'effet de la pression pouvant, par exemple, atteindre jusqu'à 6,5 bars pour la bière, le couvercle et/ou le fond s'arrachaient du corps tubulaire composite et pour pallier à cet inconvénient le corps en question était remplacé par un corps métallique, ce qui augmentait le prix de revient de ces emballages.

Il en est de même pour les produits alimentaires nécessitant un traitement thermique tel qu'une pasteurisation et/ou une stérilisation à une température de l'ordre de 142 degrés Celsius.

Par ailleurs, les contenants connus présentant à leurs extrémités supérieure et inférieure un bourrelet dû au sertissage ou au matriçage du fond et/ou du couvercle sur le corps.
Or, la présence de ces bourrelets nuit considérablement et au transport et au stockage des contenants. En effet, on a l'habitude, pour le transport des contenants de les conditionner sous former de containers ou de paquets. Il est donc certain qu'à l'emplacement des bourrelets, il y a une perte de volume dont la somme totale peut être plus ou moins importante. Fréquemment, les bourrelets entre deux contenants juxtaposés se chevauchent et, en conséquence, les contenants présentent une certaine inclinaison par rapport à la verticale. Cet inconvénient confère à la pile de contenants superposés un équilibre instable, notamment lorsque les contenants sont simplement posés les uns sur les autres sans un conditionnement approprié.

La présente invention a pour but de remédier à ces inconvénients.

L'invention, telle qu'elle est caractérisée dans la revendication 1 de contenant et dans la revendication 10 de procédé, résout le problème consistant à créer des contenants formés d'un corps tubulaire creux composite et d'un fond et/ou couvercle dont les liaisons entre ledit corps et le fond et/ou le couvercle résistent aussi bien à une pression interne qu'à une pression externe relativement importantes. Par ailleurs, ces contenants sont dépourvus à l'emplacement desdites liaisons de tout bourrelet saillant, ce qui permet d'accoler les corps des contenants et, ainsi, de gagner du volume de rangement et d'augmenter la stabilité d'une pile de contenants superposés.

Les avantages obtenus grâce à cette invention consistent essentiellement en ce que la liaison entre le corps tubulaire creux et le fond et/ou le couvercle est consolidée permettant ainsi d'annihiler pratiquement toute déformation et/ou arrachement du fond et/ou du couvercle sous l'effet d'une pression externe ou interne tout en augmentant l'étanchéité du contenant, d'une part, vis-à-vis d'un contenu liquide sous pression et, d'autre part, vis-à-vis des agents atmosphériques externes.

De ce fait, il est possible d'utiliser le contenant pour des produits sous pression relativement forte telles que bière, eau gazeuse et autres ou pour des produits nécessitant un traitement thermique pour la pasteurisation ou la stérilisation du contenu.

Linvention est exposée ci-après plus en détail à l'aide de dessins représentant seulement un mode d'exécution.
La figure 1 représente, en vue en élévation, un contenant à fond et à couvercle sertis conforme à l'invention.
La figure 2 représente, en une vue partielle en élévation et en coupe, l'une des extrémités du corps tubulaire creux.
La figure 3 représente, en une vue partielle en élévation et en coupe, cette même extrémité présentant un col évasé pour faciliter la mise en place du couvercle ou du fond dans le corps tubulaire creux.
La figure 4 représente, en vue en élévation et en coupe, un couvercle ou un fond destiné à la réalisation d'un contenant renfermant un produit sous pression.
La figure 5 représente, en vue en élévation et en coupe, un couvercle ou un fond destiné à la réalisation d'un contenant renfermant un produit nécessitent un traitement thermique.
La figure 6 représente, en une vue partielle en élévation et en coupe, le couvercle ou le fond conforme à l'invention.
La figure 7 représente, en une vue partielle en élévation et en coupe, l'extrémité du corps tubulaire creux dans laquelle est inséré un fond ou un couvercle.
La figure 8 représente, en une vue partielle en élévation et en coupe, l'extrémité du corps tubulaire pourvue d'un couvercle ou d'un fond dont le pourtour du rebord annulaire est en retrait par rapport au pourtour du corps tubulaire creux.
La figure 9 représente, en une vue partielle en élévation et en coupe, l'extrémité du corps tubulaire pourvue d'un couvercle ou d'un fond dont le pourtour du rebord annulaire est dans le même plan que le pourtour du corps tubulaire creux.

On se réfère à la figure 1.

Le contenant 1 selon l'invention comporte un corps tubulaire creux 2 de section quelconque par exemple circulaire, polygonale ou autres. Ce corps tubulaire creux 2 est obturé à l'une de ses extrémités 3 d'un fond 4 et à l'autre extrémité 5 d'un couvercle 6. Le fond 4 et le couvercle 6 sont pratiquement de même constitution, sauf que le couvercle 6 peut comporter un moyen d'ouverture pour extraire le contenu. Le contenu peut être quelconque, par exemple des produits alimentaires, chimiques, industriels ou autres sous forme de granulés, de poudres, de liquides ou de gaz, des produits sous pression ou des produits nécessitant un traitement thermique telle qu'une pasteurisation et/ou une stérilisation.

Conformément à l'invention, le fond 4 et/ou le couvercle 6 sont fixés sur les extrémités 3, 5 du corps tubulaire creux 2 soit par sertissage, matriçage ou autre moyen. Le pourtour extérieur de fixation 7, 8 du fond 4 et/ou du couvercle 6 est situé soit en retrait, soit dans le même plan vertical 9, 10 que le pourtour extérieur 11 du corps tubulaire creux 2. Ce dernier peut être métallique, en matières plastiques ou composite. Dans le cadre d'un corps métallique, on pourvoit la face interne d'un vernis et, notamment d'une résine dite «résine alimentaire». Dans le cadre d'un corps composite, le corps tubulaire creux 2 se compose de trois parties:
- la partie externe 12 constituée d'une étiquette formée d'un support en papier consolidé par un support métallique tel que l'aluminium, d'une impression et d'un film plastique ou d'un vernis;
- l'âme centrale 13 composée de plusieurs couches 13₁, 13₂, 13₃ de carton neuf ou recyclé;
- la partie interne 14 formée d'un support en papier, d'un support métallique et d'un film plastique ou d'un vernis (voir figures 2 et 3).

Pour faciliter l'introduction du fond 4 ou du couvercle 6 dans l'extrémité 3 ou 5 du corps tubulaire creux 2, on confère à ladite extrémité 3 ou 5 un col évasé 15.

On se réfère aux figures 4 et 5.

Le fond 4 et/ou le couvercle 6 sont formés d'un flasque obturateur 16, d'une collerette 17 reliée par un arrondi 18 audit flasque obturateur 16 et d'un rebord annulaire 19 relié à la collerette 17 par un arrondi 20 et constitué d'une partie plane 21 et d'une extrémité 22 légèrement recourbée vers le bas. La collerette 17 présente une cartaine conicité pour faciliter l'introduction du fond 4 et/ou du couvercle 6 dans le col évasé 15 réalisé aux extrémités 3 et 5 du corps tubulaire creux 2.

Lorsque le fond 4 ou le couvercle 6 est destiné à un contenant renfermant un produit sous pression, la flasque obturateur 16 présente un bombage convexe 23 (voir figure 4). Dans le cas d'une bière, la pression peut atteindre 6,5 bars pour une température de l'ordre de 65 degrés Celsius.

Par contre, lorsque le fond 4₁ ou le couvercle 6₁ est destiné à un contenant renfermant un produit soumis à un traitement thermique de l'ordre de 140 à 160 degrés Celsius alors que la pression est limitée à 2,5 bars, le flasque obturateur 16, est plan. Toutefois, en raison du traitement thermique entraînant une certaine dilatation du flasque obturateur 16" on prévoit dans ce dernier des bossages sous forme d'ondes concentriques 24, 25 dont les vides 26, 27 permettent d'absorber les dilatations du flasque obturateur 16₁ (voir figure 5).

La forme du fond 4 ou du couvercle 6 est obtenue par emboutissage ou par tout autre moyen permettant d'obtenir un fond 4 et/ou un couvercle 6 adaptés à la forme de la section du corps tubulaire creux 2.

On se réfère à la figure 6.

Le fond 4 ou le couvercle 6 est formé d'un feuillard 28 dont la face interne 29 en contact avec le contenu est recouverte d'une résine alimentaire 30. Conformément à l'invention, on pourvoit le fond 4 ou le couvercle 6 d'un film thermofusible 31 appliqué sur la résine alimentaire 30. Ce film thermofusible 31 s'étend sur toute la hauteur de la collerette 17 et sur la face inférieure 32 de la partie plane 21 du rebord annulaire 19 jusqu'au chant 33 de l'extrémité recourbée 22. Bien entendu, la liaison thermofusible entre le corps tubulaire creux 2 et le fond 4 ou le couvercle 6 est fonction essentiellement de l'importance de la hauteur de la collerette 17.

Selon les besoins, on peut consolider la liaison par un joint d'étanchéité 34 disposé dans le coin interne 35 formé par la collerette 17 et la partie plane 21 du rebord annulaire 19. Ce joint 34, appliqué sur le film thermofusible 31 s'étend sur une certaine longueur 36 de la partie plane 21 du rebord annulaire 19 et sur une certaine hauteur 37 de la collerette 17. Avantageusement, la hauteur 37 est supérieure à la longueur 36.

On se réfère à la figure 7.

Après introduction du fond 4 et/ou couvercle 6, on procède à un présertissage pour appliquer la face inférieure 32 de la partie plane 21 du rebord annulaire 19 sur le chant 38 du col évasé 15 du corps tubulaire creux 2 tout en provoquant un certain écrasement du joint d'étanchéité 34 lorsque, bien entendu, celui-ci à été mis.

Comme visible à la figure 8, le présertissage est suivi soit d'un sertissage final, soit d'un matriçage final. Dans cette dernière phase, on redresse, d'une part, la collerette 17 du fond 4 et/ou du couvercle 6 de sorte qu'elle s'applique entièrement contre la face interne 39 du corps tubulaire creux 2 alors que la face inférieure 32 de la partie plane 21 du rebord annulaire 19 s'applique contre le chant 38 du col évasé 15 et, d'autre part, le col évasé 15 lui-même pour l'incliner vers l'axe central du corps tubulaire creux 2. Par ailleurs, l'extrémité recourbée 22 du rebord annulaire 19 du fond 4 ou du couvercle 6 épouse intimement la face externe 40 du col 15 de sorte que le chant 33 du rebord annulaire 19 vient s'incruster dans le pourtour extérieur 11 du corps tubulaire creux 2, c'est-à-dire que ce pourtour extérieur 11 subit un écrasement local définissant une rainure périphérique à l'intérieur de laquelle vient s'engager le chant 33 du rebord annulaire 19. Comme visible dans cette figure, le pourtour extérieur de fixation 7, 8 du fond 4 ou du couvercle 6 est situé en retrait par rapport au pourtour extérieur 11 du corps tubulaire creux 2.

Selon un autre mode de réalisation visible dans la figure 9, le pourtour extérieur de fixation 7, 8 du fond 4 ou du couvercle 6 est dans le même plan vertical 9, 10 que le pourtour extérieur 11 du corps tubulaire creux 2 et le col évasé 15 est effacé et se situe dans le prolongement du corps tubulaire creux 2.

Soit antérieurement, simultanément ou postérieurement au sertissage ou matriçage final, on procède à la soudure du film thermofusible 31, cette soudure pouvant être réalisée par conduction, haute-fréquence, ultra-sons, au laser ou par des moyens mécaniques tels que des molettes chauffantes, des molettes pivotantes ou autres.

Ainsi, on obtient quatre zones d'interaction entre le corps tubulaire creux 2 et le fond 4 et/ou le couvercle 6. La première zone 41 agissant contre l'humidité et représentant une résistance à l'arrachement de l'ordre de 15% par rapport à la résistance totale est située à l'extrémité 3, 5 du corps creux 2, la seconde zone 42 représentant une résistance à l'arrachement de l'ordre de 5% par rapport à la résistance totale est située sur le chant 38 du corps creux 2, la troisième zone 43 concerne l'étanchéité et elle est formée par le joint 34 et la quatrième zone 44 représentant une résistance à l'arrachement de l'ordre de 80% par rapport à la résistance totale est située à l'emplacement de la collerette 17.

## Revendications

1. Contenant à fond et/ou à couvercle sertis, notamment boîte d'emballage pour des produits alimentaires, chimiques, industriels ou autres, en particulier pour des produits sous pression ou des produits nécessitant un traitement thermique tel que pasteurisation ou stérilisation et formé d'un corps tubulaire composite (2), d'un fond (4) et/ou d'un couvercle (6) composés d'un flasque obturateur (16), d'une collerette (17) et d'un rebord annulaire (19) replié sur le pourtour des extrémités (3) et (5) du corps tubulaire creux (2), ledit contenant comportant en outre, une liaison thermofusible (31) pour la fixation du fond (4) et/ou du couvercle (6) s'étendant sur toute la hauteur de la collerette (17), enjambant les chants supérieur et/ou inférieur (38) du corps tubulaire (2) et recouvrant les extrémités de ce dernier d'une hauteur correspondant à la hauteur de l'extrémité repliée (22) du rebord annulaire du fond (4) et/ou du couvercle (6), caractérisé par le fait que le rebord annulaire (19) du fond (4) et/ou du couvercle (6) possède un pourtour extérieur (8) en retrait par rapport au pourtour extérieur (11) du corps tubulaire (2), le chant (33) dudit rebord annulaire (19) venant s'engager dans une rainure périphérique résultant d'un écrasement local du pourtour extérieur (11) du corps tubulaire (2) par ledit rebord annulaire (19).

2. Contenant selon la revendication 1, caractérisé en ce que la liaison thermofusible est un film thermofusible (31) appliqué sur la résine alimentaire (30) recouvrant la face interne (29) en contact avec le contenu, du feuillard (28) constituant le fond (4) et/ou le couvercle (6), ce film thermofusible (31) s'étendant sur toute la hauteur de la collerette (17) et sur la face inférieure (32) du rebord annulaire (19) jusqu'au chant (33) de ce dernier.

3. Contenant selon la revendication 1, caractérisé en ce que le fond (4) et/ou le couvercle (6) comportent un joint d'étanchéité (34) disposé dans le coin interne (35) formé par la collerette (17) et le rebord annulaire (19) et appliqué contre le film thermofusible (31), ce joint (34) s'étendant sur une certaine largeur (36) sur le rebord annulaire (19) et sur une certaine hauteur (37) sur la collerette (17).

4. Contenant selon la revendication 3, caractérisé en ce que le joint d'étanchéité (34) comporte une hauteur supérieure à sa largeur.

5. Contenant selon la revendication 1, caractérisé en ce qu'après sertissage, il comporte quatre zones d'interaction entre le corps tubulaire (2) et le fond (4) et/ou le couvercle (6).

6. Contenant selon la revendication 5, caractérisé en ce que la première zone (41), agissant contre l'humidité et représentant une résistance à l'arrachement d'environ 15% par rapport à la résistance totale à l'arrachement, est situé à l'extrémité externe (3, 4) du corps creux (2).

7. Contenant selon la revendication 5, caractérisé en ce que la seconde zone (42), représentant une résistance à l'arrachement d'environ 5% par rapport à la résistance totale à l'arrachement, est située sur le chant (38) du corps tubulaire creux (2).

8. Contenant selon la revendication 5, caractérisé en ce que la troisième zone (43) est située à l'emplacement du joint d'étanchéité (34).

9. Contenant selon la revendication 5, caractérisé en ce que la quatrième zone (44), représentant une résistance à l'arrachement d'environ 80% par rapport à la résistance totale à l'arrachement, est située à l'emplacement de la collerette (17).

10. Procédé de fabrication d'un contenant selon la revendication 1, et notamment de fixation par sertissage ou par matriçage d'un fond et/ou d'un couvercle sur un corps tubulaire, caractérisé en ce que l'on réalise à l'une au moins des extrémités (3, 5) du corps tubulaire (2) un col évasé (15), l'on enduit la face interne (29) d'un feuillard (28) d'une résine alimentaire (30), l'on confère à ce feuillard (28) un emboutissage pour obtenir un fond (4) et/ou un couvercle (6) adaptés à la forme de la section du corps tubulaire (2) et présentant un flasque obturateur (16), une collerette (17) et un rebord annulaire (19), l'on applique sur la résine alimentaire (30) à hauteur de la face externe de la collerette (17) et la face interne (32) du rebord annulaire (19) un film thermofusible (31), l'on dispose dans le coin interne (35) formé par la collerette (17) et le rebord annulaire (19) un joint d'étanchéité (34), l'on introduit la collerette (17) dans le col évasé (15) du corps tubulaire (2), puis l'on procède à la fixation du fond (4) et/ou du couvercle (6) par engagement du chant (33) du rebord annulaire (19) dans une rainure périphérique résultant d'un écrasement local du pourtour extérieur du corps tubulaire (2) par ledit rebord annulaire, ladite fixation étant effectuée de façon que le rebord annulaire (19) présente un pourtour extérieur en retrait par rapport au pourtour extérieur du corps tubulaire (2).

## Patentansprüche

1. Behälter mit durch Umbördeln befestigtem Boden und/oder Deckel, insbesondere Verpackungsschachtel für Nahrungsmittel und Erzeugnisse der Chemie und Industrie oder dgl. sowie insbesondere für Produkte, die unter Druck stehen oder die einer Wärmebehandlung z.B. einer Pasteurisierung oder Sterilisierung ausgesetzt werden sollen, bestehend aus einem zusammengesetzten Röhrenkörper (2), einem Boden (4) und/oder einem Deckel, die einen Verschlussflansch (16), einen Kragen (17) und eine ringförmige Einfassung (19) aufweisen, die um den äusseren Umfang der Enden (3) und (5) des Röhrenkörpers (2) umgeschlagen ist, der darüber hinaus eine für die Befestigung des Bodens (4) und/oder des Deckels (6) vorgesehene wärmeschmelzende Verbindung (31) aufweist, die sich über die gesamte Höhe des Kragens (17) erstreckt, die obere und/oder untere Kante (38) des Röhrenkörpers (2) übergreift und dessen Enden in einer Höhe abdeckt, die der Höhe des umgeschlagenen Endes (22) der ringförmigen Einfassung des Bodens (4) und/oder Deckels (6) entspricht, dadurch gekennzeichnet, dass die ringförmige Einfassung (19) des Bodens (4) und/oder Deckels

(6) einen gegenüber dem äusseren Umfang (11) des Röhrenkörpers (2) zurückversetzten äusseren Umfang (8) besitzt, wobei die Kante (33) der ringförmigen Einfassung (19) in eine Umfangsrille greift, so dass durch die ringförmige Einfassung (19) der äussere Umfang (11) des Röhrenkörpers (2) örtlich flachgedrückt wird.

2. Behälter nach Anspruch 1, dadurch gekennzeichnet, dass als Verbindung (31) ein wärmeschmelzender Film verwendet wird, der auf dem Harzträger (30) aufgetragen ist, der die mit dem Inhalt in Kontakt stehende Innenseite (29) des den Boden (4) und/oder Deckel (6) bildenden Einbands (28), wobei sich der wärmeschmelzende Film (31) über die gesamte Höhe des Kragens (17) und über die Innenseite (32) der ringförmigen Einfassung (19) bis zu deren Kante erstreckt.

3. Behälter nach Anspruch 1, dadurch gekennzeichnet, dass der Boden (4) und/oder Deckel (6) eine Dichtung (34) aufweist, die in der vom Kragen (17) und der ringförmigen Einfassung (19) gebildeten Innenecke (35) liegt und am wärmeschmelzenden Film (31) anliegt, wobei sich die Dichtung (34) über eine bestimmte Breite (36) auf der ringförmigen Einfassung (19) und über eine bestimmte Höhe (37) auf dem Kragen (17) erstreckt.

4. Behälter nach Anspruch 3, dadurch gekennzeichnet, dass die Dichtung (34) von grösserer Höhe als Breite ist.

5. Behälter nach Anspruch 1, dadurch gekennzeichnet, dass er nach dem Umbördeln zwischen dem Rohrkörper (2) und dem Boden (4) und/oder Deckel (6) vier Zonen gegenseitiger Beeinflussung aufweist.

6. Behälter nach Anspruch 5, dadurch gekennzeichnet, dass die erste Zone (41), durch die die Feuchtigkeit abgewehrt wird und die eine gegen Herausreissen wirkende Widerstandskraft aufweist, die etwa 15% der gesamten Widerstandskraft gegen das Herausreissen entspricht, am äusseren Ende (3, 4) des Körpers (2) liegt.

7. Behälter nach Anspruch 5, dadurch gekennzeichnet, dass die zweite Zone (42), die eine gegen Herausreissen wirkende Widerstandskraft aufweist, die etwa 5% der gesamten Widerstandskraft gegen das Herausreissen entspricht, auf der Kante (38) des Röhrenkörpers (2) liegt.

8. Behälter nach Anspruch 5, dadurch gekennzeichnet, dass die dritte Zone (43) am Sitz der Dichtung (34) liegt.

9. Behälter nach Anspruch 5, dadurch gekennzeichnet, dass die vierte Zone (44), die eine gegen Herausreissen wirkende Widerstandskraft aufweist, die etwa 80% der gesamten Widerstandskraft gegen das Herausreissen entspricht, am Sitz des Kragens (17) liegt.

10. Verfahren zur Herstellung eines Behälters nach Anspruch 1, insbesondere zum Festlegen durch Umbördeln oder Verformen eines Bodens und/oder eines Deckels auf einem Röhrenkörper, dadurch gekennzeichnet, dass an zumindest einem der Enden (3, 5) des Röhrenkörpers (2) ein konisch erweiterter Hals (15) gebildet wird, dass die Innenseite (29) des Einbands (28) mit einem Harzträger (30) beschichtet wird, dass der Einband (28) mit einer Tiefung versehen wird, um einen Boden (4) und/oder Deckel (6) zu ergeben, die der Querschnittsform des Röhrenkörpers (2) angepasst sind und einen Verschlussflansch (16), einen Kragen (17) und eine ringförmige Einfassung (19) darstellen, dass auf dem Harzträger (30) in Höhe der Aussenseite des Kragens (17) und der Innenseite (32) der ringförmigen Einfassung (19) ein wärmeschmelzender Film (31) aufgetragen wird, dass in der aus dem Kragen (17) und der ringörmigen Einfassung (19) gebildeten Innenecke (35) eine Dichtung (34) eingesetzt wird, dass der Kragen (17) in den konisch erweiterten Hals des Röhrenkörpers (2) eingeführt wird, und dass hiernach die Befestigung des Bodens (4) und/oder Deckels (6) dadurch vorgenommen wird, dass die Kante (33) der ringförmigen Einfassung (19) zum Eingreifen in eine Umfangsrille gebracht wird, so dass durch die ringförmige Einfassung der äussere Umfang (11) des Röhrenkörpers (2) örtlich flachgedrückt wird, wobei die Befestigung derart durchgeführt wird, dass die ringförmige Einfassung (19) einen äusseren Umfang hat, der gegenüber dem äusseren Umfang des Röhrenkörpers (2) zurückversetzt ist.

## Claims

1. Container with inset bottom and/or lid, more especially packaging box for food, chemical, industrial or other products, particularly for pressurized products or products necessitating thermal processing such as pasteurization or sterilization and consisting of a composite tubular body (2), a base (4) and/or a lid (6) made up of a sealing flange (16), a collar (17) and an annular rim (19) curving back from the circumference of the ends (3) and (5) of the tubular body (2), the said container additionally comprising a thermoplastic connection (31) for fastening the bottom

(4) and/or the lid (6) extending over the whole height of the collar (17), bestriding the upper and/or lower edges (38) of the tubular body (2) and covering the ends of the latter to a depth corresponding to the height of the curved end (22) of the annular rim (19) of the bottom (4) and/or of the lid (6), characterized by the fact that the annular rim (19) of the bottom (4) and/or of the lid (6) has an outer circumference receding from the outer circumference (11) of the tubular body (2), the edge (33) of the said annular rim (19) engaging in a peripheral groove resulting from local crushing of the outer circumference (11) of the tubular body (2) by the said annular rim (19).

2. Container in accordance with claim 1, characterized by the fact that the thermoplastic connection is a thermoplastic film (31) applied to the food resin (30) covering the inside face (29) in contact with the contents of the strip metal (28) forming the bottom (4) and/or the lid (6), such thermoplastic film (31) extending over the whole height of the collar (17) and over the under face (32) of the annular rim (19) as far as the edge (33) of the latter.

3. Container in accordance with claim 1, characterized by the fact that the bottom (4) and/or the lid (6) include a sealing joint (34) placed in the inside angle (35) formed by the collar (17) and the annular rim (19) and applied against the thermoplastic film (31), such joint extending aver a certain width (36) on the annular rim (19) and over a certain height (37) on the collar (17).

4. Container in accordance with claim 3, characterized by the fact that the sealing joint (34) is of a height greater than its width.

5. Container in accordance with claim 1, characterized by the fact that after insetting, it includes four zones of interaction between the tubular body (2) and the bottom (4) and/or the lid (6).

6. Container in accordance with claim 5, characterized by the fact that the first zone (41) counteracting humidity and representing a resistance to wrenching of about 15% as compared with total resistance to wrenching, is situated at the outside end (3, 4) of the body (2).

7. Container in accordance with claim 5, characterized by the fact that the second zone (42), representing a resistance to wrenching of about 5% as compared with total resistance to wrenching, is situated on the edge (38) of the tubular body (2).

8. Container in accordance with claim 5, characterized by the fact that the third zone (43) is situated at the location of the sealing joint (34).

9. Container in accordance with claim 5, characterized by the fact that the fourth zone (44), representing a resistance to wrenching of about 80% of the total resistance to wrenching, is situated at the location of the collar (17).

10. Process of manufacture of a container in accordance with claim 1, more expecially of fixing a base and/or a lid on a tubular body by insetting or stamping, characterized by the fact that at one at least of the ends (3, 5) of the tubular body (2), a splayed neck (15) is created, the inside face (29) of a metal strip (28) is coated with a food resin (30), such strip (28) is stamped to obtain a base (4) and/or a lid (6) fitting the shape of the cross-section of the tubular body (2) and forming a sealing flange (16), a collar (17) and an annular rim (19), a thermoplastic film (31) is applied to the food resin (30) at the level of the outside face of the collar (17) and the inside face (32) of the annular rim (19), a sealing joint (34) is placed in the inside angle (35) formed by the collar (17) and the annular rim (19), the collar (17) is introduced into the splayed neck (15) of the tubular body (2), then the base (4) and/or lid (6) is fixed by engaging the edge (33) of the annular rim (19) in a peripheral groove resulting from a local crushing of the outer circumference of the tubular body (2) by the said annular rim, such fixing being effected in such a way that the annular rim (19) has an outside circumference which is recessed in relation to the outside circumference of the tubular body (2).
